# FASCICULE DE BREVET EUROPEEN

(11) **EP 0 504 776 B1**
(45) Date de publication et mention de la délivrance du brevet: **01.03.1995**
(21) Numéro de dépôt: 92104511.8
(22) Date de dépôt: 16.03.1992
(51) Int. Cl.: H01B 11/18

(54) **Câble coaxial à faibles pertes**
Verlustarmes Koaxialkabel
Low loss coaxial cable

(30) Priorité: 21.03.1991 FR 9103445
(43) Date de publication de la demande: 23.09.1992
(73) Titulaire: FILOTEX, 91210 Draveil (FR)
(72) Inventeur: Vaille, François, F-91100 Corbeil Essonnes (FR); Dunand, Michel, F-91270 Vigneux Sur Seine (FR)
(74) Mandataire: Weinmiller, Jürgen

(56) Documents cités:
- EP-A- 0 140 757
- FR-A- 2 189 825
- FR-A- 2 487 568

## Description

La présente invention concerne un câble coaxial à faibles pertes, fonctionnant en particulier à de très hautes fréquences et à des températures élevées.

Afin de réduire les pertes de transmission des câbles coaxiaux, on utilise comme isolant intermédiaire un diélectrique de faible densité(de valeur minimale environ égale à 15% de celle du diélectrique d'un câble coaxial à diélectrique massif). On peut par exemple remplacer du polytétrafluoroéthylène (PTFE) massif par du PTFE expansé, dont la densité est plus faible que celle du PTFE massif. Le PTFE expansé a une permittivité relative inférieure à celle du PTFE massif. Par conséquent, pour conserver des caractéristiques électriques identiques à celles des câbles classiques, et notamment une impédance caractéristique semblable (on rappelle que l'impédance caractéristique d'un câble dépend de la concentricité des différents éléments du câble, du rapport entre leurs diamètres et de leur permittivité diélectrique relative), il faut diminuer le rapport entre le diamètre intérieur du conducteur extérieur (c'est-à-dire généralement le diamètre extérieur du diélectrique intermédiaire) et le diamètre extérieur du conducteur intérieur, ce qui conduit en pratique à augmenter le diamètre extérieur du conducteur intérieur.

Or, lors de l'utilisation du câble, les contraintes de pliage sont nombreuses ; en effet, les câbles occupant l'espace le plus restreint possible sont de plus en plus recherchés, afin de gagner de la place, notamment dans les applications spatiales, militaires aéronautiques, etc.

Ainsi, l'augmentation du diamètre extérieur d'un conducteur intérieur métallique massif et raide associée à la diminution de résistance à la compression d'un diélectrique à faible densité entraîne, lors du pliage, un décentrement local de l'âme conductrice centrale du fait de sa raideur. Ceci conduit à une variation néfaste de l'impédance caractéristique, et donc des propriétés électriques, du câble considéré.

Une telle structure de câble ne permet pas d'atteindre des rayons de courbure inférieurs à 4 à 5 fois le diamètre extérieur du câble.

On pourrait alors penser à utiliser un câble dans lequel le conducteur central métallique raide est remplacé par un jonc souple en un matériau diélectrique, recouvert par des bandes de métal. Une telle structure est décrite dans le brevet FR-2 487 568.

Toutefois, la solution apportée par cette structure n'est transposable ni au domaine des très hautes fréquences (typiquement supérieures à 12 GHz) où l'on utilise des câbles très fins (diamètre extérieur allant jusqu'à 6,5 mm), ni à celui des hautes températures de service (de l'ordre de 125°C et plus). En effet, le polyuréthane cellulaire utilisé pour former le jonc de soutien décrit dans le brevet mentionné ne tolère pas des températures supérieures à 80°C.

D'autre part, l'utilisation d'une bande de métal disposée en long et éventuellement soudée pour réaliser le conducteur intérieur conduit à une structure raide qui ne supporte pas de faibles rayons de courbure : lors du pliage, il y a dégradation du conducteur intérieur.

Pour des câbles fonctionnant à hautes fréquences (200 MHz par exemple), il suffit d'une épaisseur de métal, pour le conducteur intérieur, de l'ordre du centième de millimètre (l'épaisseur minimale e est fonction de la fréquence f selon la formule suivante :$\text{e =} \sqrt{\frac{\text{2}}{\text{2πfσ»}}}$
où » est la perméabilité du métal utilisé et σ sa conductivité). Ceci est impossible à obtenir avec le procédé d'injection de polyuréthane dans un tube métallique constituant l'âme centrale décrit dans le brevet cité. En effet, il n'est pas possible de réaliser un tube métallique d'une épaisseur de quelques centièmes de millimètres capable de supporter l'injection de polyuréthane. En pratique les câbles décrits dans le brevet cité ont des diamètres de plus d'une dizaine de millimètres. Finalement, on ne peut obtenir, grâce aux techniques classiques, un câble supportant de faibles rayons de courbure et entraînant de faibles pertes de transmission, capable de fonctionner à des fréquences très hautes et à des températures élevées.

La but de la présente invention est donc de réaliser un câble à faibles pertes capable de supporter des rayons de courbure faibles et pouvant être utilisé à de très hautes fréquences et sous de fortes températures.

La présente invention propose à cet effet un câble coaxial à faibles pertes comprenant :
- un jonc central de soutien en matière plastique, recouvert d'un métal formant le conducteur intérieur (ou âme) dudit câble coaxial,
- un isolant intermédiaire en un matériau diélectrique,
- un conducteur extérieur métallique,

caractérisé en ce que ledit jonc central est en polytétrafluoroéthylène (PTFE) de densité supérieure ou égale à 1,6, ledit isolant intermédiaire a une densité inférieure à 1,2 et le rapport entre la densité du diélectrique constituant ledit isolant intermédiaire et la densité du PTFE constituant ledit jonc reste compris entre 0,15 et 0,75.

Avantageusement, le jonc est réalisé par extrusion de PTFE massif sur un support de diamètre compris entre 0,15 et 0,5 fois le diamètre du jonc. Ce support peut être un toron métallique, un fil métallique ou un fil en un matériau isolant.

Selon une réalisation avantageuse, le jonc est en PTFE massif de densité égale à 2,16 et l'isolant intermédiaire est en PTFE expansé de densité égale à 1.

Selon une caractéristique importante, le conducteur intérieur métallique peut être obtenu par rubanage hélicoïdal à pas court sans soudure d'un ruban conducteur autour du jonc. Le taux de recouvrement du rubannage peut alors être compris entre 20 et 60%.

Selon une variante, il est possible d'obtenir le conducteur intérieur par dépôt de métal sur le jonc par vaporisation sous vide, pulvérisation cathodique ou par voie chimique.

De manière avantageuse encore, l'épaisseur du conducteur intérieur ainsi réalisé est comprise entre 0,002 et 0,2 mm, selon la fréquence d'utilisation du câble et la technique de métallisation utilisée.

Enfin, le câble peut comporter en outre une gaine isolante extérieure autour du conducteur extérieur métallique.

D'autres caractéristiques et avantages de la présente invention apparaîtront dans la description suivante d'un câble selon l'invention, donnée à titre illustratif et nullement limitatif.

La figure unique représente en perspective un câble selon l'invention.

Dans cette figure, un câble 1 selon l'invention est constitué d'un jonc 2 en PTFE massif de densité d_{J} égale à 2,16 et de diamètre 0,93 mm. Le jonc 2 est réalisé par extrusion de PTFE sur un fil en cuivre 7 de diamètre 0,28 mm. Il est recouvert d'un ruban conducteur en cuivre 3 constituant l'âme conductrice 4 du câble 1. Plus précisément, l'âme 4 est réalisée selon un rubanage hélicoïdal, à pas très court et à recouvrement à 49% des spires du ruban 3 non soudé. On obtient alors une épaisseur de métallisation de 0,1 mm, qui permet au câble un fonctionnement à 40 MHz et plus.

Autour de l'âme conductrice 4, on rubanne le diélectrique intermédiaire 5 constitué de PTFE expansé de densité d_{I} égale à 1. Le diamètre de l'isolant intermédiaire 5 ainsi obtenu est de 2,95 mm. Enfin, selon des techniques classiques qui ne font pas l'objet de l'invention, on ajoute le conducteur extérieur 6, qui est un tube métallique de diamètre 3,58 mm. Le câble 1 a donc un diamètre extérieur de 3,58 mm. Il n'est pas nécessaire de munir le câble 1 d'un isolant externe. Le conducteur extérieur 6 est alors éventuellement étamé ou argenté.

Le rapport d_{I}/d_{J} est égal à 0,46 ; il est compris dans la fourchette définie plus haut, c'est-à-dire entre 0,15 et 0,75. Ainsi, grâce au câble selon l'invention, il est possible d'atteindre des rayons de courbure de 3 fois le diamètre extérieur du câble 1, soit environ 10 mm, sans décentrement de l'âme et donc sans variation des caractéristiques électriques du câble, alors que les rayons de courbure minimaux atteints avec les câbles de l'art antérieur sont de l'ordre de 4, voire 5 fois le diamètre extérieur du câble. Dans le cas de l'invention, la diminution du rayon de courbure minimal n'est plus limitée que par la contrainte mécanique maximale acceptable par le conducteur extérieur lors du pliage.

D'autre part, 1'utilisation de PTFE pour former le jonc de soutien autorise le fonctionnement du câble à des températures élevées, et généralement supérieures à 125°C.

Grâce au rubanage sans soudure et à pas très court du conducteur intérieur sur le jonc de soutien, la structure de l'âme conductrice est souple, ce qui permet la diminution du rayon de courbure minimal.

Il est également possible de réaliser la métallisation par dépôt de métal sur le jonc par vaporisation sous vide, pulvérisation cathodique ou par voie chimique. On peut ainsi obtenir des épaisseurs de métallisation très faibles (quelques microns) qui sont appropriées à l'utilisation du câble selon l'invention à de très hautes fréquences (avec une épaisseur de métallisation de 5 », on peut utiliser le câble à des fréquences supérieures à 200 MHz).

Enfin, et de manière avantageuse, l'utilisation d'un fil de cuivre, qui n'a pas de rôle conducteur, comme support souple lors de l'extrusion du jonc de soutien assure un renfort mécanique de la structure tout en garantissant au jonc une raideur suffisamment faible pour ne pas introduire de perturbation des caractéristiques électriques du câble lors d'un pliage éventuel.

La présente invention permet donc d'obtenir des câbles à faibles pertes de transmission capables de supporter de faibles rayons de courbure tout en conservant leurs caractéristiques électriques, et pouvant en même temps fonctionner à de très hautes fréquences et à des températures élevées.

Ces câbles peuvent être utilisés en particulier dans les domaines aéronautique, spatial, militaire, et dans tout autre domaine où les contraintes d'encombrement impliquent la nécessité de soumettre les câbles à un confinement important.

Bien entendu, la présente invention n'est pas limitée à la structure qui vient d'être décrite.

En particulier, on peut réaliser le jonc de soutien par extrusion de PTFE sur un support souple de renfort mécanique métallique ou non. Ce support peut être par exemple constitué d'un toron ou d'un fil métallique de diamètre compris entre 0,15 et 0,5 fois celui du jonc.

De même, la densité du diélectrique constituant l'isolant intermédiaire peut être comprise entre 0,3 et 1,2. Toutefois, il faut toujours rester dans un rapport entre densité de l'isolant intermédiaire et densité du jonc de soutien compris entre 0,15 et 0,75 afin de conserver les propriétés du câble selon l'invention.

Par ailleurs, le taux de recouvrement du rubanage peut varier entre 20 et 60%.

Enfin, l'épaisseur du conducteur intérieur est avantageusement comprise entre 0,002 et 0,2 mm. En pratique pour des fréquences d'utilisation du câble supérieures à 1 GHz, cette épaisseur est de l'ordre de 0,002 mm, et pour des fréquences d'utilisation supérieures à 10 MHz, elle est d'environ 0,2 mm.

## Revendications

1. Câble coaxial à faibles pertes comprenant :
- un jonc central de soutien (2) en matière plastique, recouvert d'un métal formant le conducteur intérieur ou âme (4) dudit câble coaxial (1),
- un isolant intermédiaire (5) en un matériau diélectrique,
- un conducteur extérieur métallique (6),
caractérisé en ce que ledit jonc central (2) est en polytétrafluoroéthylène, PTFE, de densité supérieure ou égale à 1,6, ledit isolant intermédiaire (5) a une densité inférieure à 1,2 et le rapport entre la densité du diélectrique constituant ledit isolant intermédiaire (5) et la densité du PTFE constituant ledit jonc (2) reste compris entre 0,15 et 0,75.

2. Câble selon la revendication 1, caractérisé en ce que ledit jonc (2) est réalisé par extrusion de PTFE massif sur un support (7) de diamètre compris entre 0,15 et 0,50 fois celui dudit jonc.

3. Câble selon la revendication 2, caractérisé en ce que ledit support (7) est choisi parmi un toron métallique, un fil métallique et un fil en un matériau isolant.

4. Câble selon l'une des revendications 1 à 3, caractérisé en ce que ledit jonc (2) est en PTFE massif de densité égale à 2,16.

5. Câble selon l'une des revendications 1 à 4, caractérisé en ce que ledit isolant intermédiaire (5) est en PTFE expansé de densité égale à 1.

6. Câble selon l'une des revendications 1 à 5, caractérisé en ce que ledit conducteur intérieur métallique (4) est obtenu par rubanage hélicoïdal à pas court sans soudure d'un ruban conducteur (3) autour dudit jonc.

7. Câble selon la revendication 6, caractérisé en ce que ledit rubanage est effectué avec un taux de recouvrement compris entre 20 et 60%.

8. Câble selon l'une des revendications 1 à 5, caractérisé en ce que ledit conducteur intérieur (4) est obtenu par dépôt de métal sur ledit jonc par vaporisation sous vide.

9. Câble selon l'une des revendications 1 à 5, caractérisé en ce que ledit conducteur intérieur (4) est obtenu par dépôt de métal sur ledit jonc par pulvérisation cathodique.

10. Câble selon l'une des revendications 1 à 5, caractérisé en ce que ledit conducteur intérieur est obtenu par dépôt métallique sur ledit jonc par voie chimique.

11. Câble selon l'une des revendications 1 à 10, caractérisé en ce que l'épaisseur dudit conducteur intérieur (4) est comprise entre 0,002 et 0,2 mm.

12. Câble selon l'une des revendications 1 à 11, caractérisé en ce qu'il comporte une gaine isolante extérieure autour dudit conducteur extérieur métallique.

## Patentansprüche

1. Verlustarmes Koaxialkabel, das aufweist
- einen zentralen Stützstab (2) aus Kunststoffmaterial, der mit einem den Innenleiter oder die Seele (4) des Koaxialkabels (1) bildenden Metall bedeckt ist,
- eine Zwischenisolierung (5) aus dielektrischem Material,
- einen metallischen Außenleiter (6),
dadurch gekennzeichnet, daß der zentrale Stab (2) aus Polytetrafluoräthylen (PTFE) einer Dichte ≧ 1,6 besteht, während die Zwischenisolierung (5) eine Dichte unter 1,2 hat und das Verhältnis zwischen der Dichte des die Zwischenisolierung (5) bildenden Dielektrikums und der Dichte des den Stab (2) bildenden PTFE zwischen 0,15 und 0,75 liegt.

2. Kabel nach Anspruch 1, dadurch gekennzeichnet, daß der Stab (2) durch Extrudieren von massivem PTFE um einen Träger (7) eines Durchmessers von zwischen 0,15 und 0,5 mal dem Durchmesser des Stabs hergestellt wird.

3. Kabel nach Anspruch 2, dadurch gekennzeichnet, daß dieser Träger (7) ausgewählt wird aus einer Metallitze, einem Metalldraht und einem Faden aus Isoliermaterial.

4. Kabel nach einem der Ansprüche 1 bis 3, dadurch gekennzeichnet, daß der Stab (2) aus massivem PTFE einer Dichte von 2,16 besteht.

5. Kabel nach einem der Ansprüche 1 bis 4, dadurch gekennzeichnet, daß die Zwischenisolierung (5) aus expandiertem PTFE einer Dichte des Werts 1 besteht.

6. Kabel nach einem der Ansprüche 1 bis 5, dadurch gekennzeichnet, daß der metallische Innenleiter (4) durch Spiralumwicklung mit kurzem Wickelschritt ohne Schweißung eines leitenden Bands (3) um den Stab erhalten wird.

7. Kabel nach Anspruch 6, dadurch gekennzeichnet, daß die Umwicklung mit einem Überlappungsgrad zwischen 20 und 60% durchgeführt wird.

8. Kabel nach einem der Ansprüche 1 bis 5, dadurch gekennzeichnet, daß der Innenleiter durch Metallbeschichtung des Stabs mittels Aufsprühen unter Vakuum erhalten wird.

9. Kabel nach einem der Ansprüche 1 bis 5, dadurch gekennzeichnet, daß der Innenleiter (4) durch Metallbeschichtung des Stabs mittels Kathodenzerstäubung erhalten wird.

10. Kabel nach einem der Ansprüche 1 bis 5, dadurch gekennzeichnet, daß der Innenleiter durch Metallbeschichtung des Stabs auf chemischem Weg erhalten wird.

11. Kabel nach einem der Ansprüche 1 bis 10, dadurch gekennzeichnet, daß die Dicke des Innenleiters (4) zwischen 0,002 und 0,2 mm liegt.

12. Kabel nach einem der Ansprüche 1 bis 11, dadurch gekennzeichnet, daß es eine äußere Isolierhülle um den metallischen Außenleiter aufweist.

## Claims

1. A low loss coaxial cable comprising:
a central supporting rod (2) of plastic, covered in metal that forms the inner conductor or core (4) of said coaxial cable (1);
intermediate insulation (5) made of a dielectric material; and
an outer metal conductor (6);
the cable being characterized in that said central rod (2) is made of polytetrafluoroethylene PTFE having a relative density greater than or equal to 1.6, said intermediate insulation (5) having a relative density less than 1.2, and the ratio of the density of the dielectric constituting said intermediate insulation (5) divided by the density of the PTFE constituting said rod (2) lying in the range 0.15 to 0.75.

2. A cable according to claim 1, characterized in that said rod (2) is made by extruding solid PTFE onto a support (7) having a diameter lying in the range 0.15 times to 0.50 times the diameter of said rod.

3. A cable according to claim 2, characterized in that said support (7) is selected from: a twisted metal strand, a metal wire, and a filament of insulating material.

4. A cable according to any one of claims 1 to 3, characterized in that said rod (2) is made of solid PTFE having a relative density equal to 2.16.

5. A cable according to any one of claims 1 to 4, characterized in that said intermediate insulation (5) is made of expanded PTFE having a relative density equal to 1.

6. A cable according to any one of claims 1 to 5, characterized in that said metal inner conductor (4) is obtained by helically taping a conductive tape (3) around said rod at a short pitch and without welding.

7. A cable according to claim 6, characterized in that said taping is performed with overlap lying in the range 20% to 60%.

8. A cable according to any one of claims 1 to 5, characterized in that said inner conductor (4) is obtained by depositing metal on said rod by vapor deposition in a vacuum.

9. A cable according to any one of claims 1 to 5, characterized in that said inner conductor (4) is obtained by depositing metal on said rod by cathode sputtering.

10. A cable according to any one of claims 1 to 5, characterized in that said inner conductor is obtained by depositing metal on said rod chemically.

11. A cable according to any one of claims 1 to 10, characterized in that the thickness of said inner conductor (4) lies in the range 0.002 mm to 0.2 mm.

12. A cable according to any one of claims 1 to 11, characterized in that it includes an outer insulating sheath around said outer metal conductor.
